# DEMANDE DE BREVET EUROPEEN

(11) **EP 4 039 343 A1**
(43) Date de publication de la demande: **10.08.2022**
(21) Numéro de dépôt: 22153456.3
(22) Date de dépôt: 26.01.2022
(51) Int. Cl.: A63B 63/08

(54) **FILET DE BASKET-BALL AMOVIBLE**

(30) Priorité: 03.02.2021 FR 2101023
(71) Demandeur: Streetballs, 13015 Marseille (FR)
(72) Inventeur: CHETARA, Badice, 13015 MARSEILLE (FR)
(74) Mandataire: Med'inVent Consulting

(57) **Abrégé**

L'invention concerne un dispositif de filet de basket-ball amovible (100), destiné à être installé sur un panier de basket-ball contenant un cerceau. Un tel dispositif (100) comprend un anneau (110). Ledit anneau (110) comporte un diamètre intérieur (111) et un diamètre extérieur (112). Ces deux diamètres définissent entre eux une largeur (113) dudit anneau (110). Un filet de basket-ball (120) est fixé sur ladite largeur (113) dudit anneau (110). Ledit anneau (110) est constitué d'un premier matériau présentant un premier module d'élasticité. Ledit anneau (110) est armé d'une tige de renfort circulaire (114) fixée au premier matériau. Ladite tige (114) est constituée d'un deuxième matériau présentant un deuxième module d'élasticité supérieur à celui du premier matériau. Cette conception permet d'assurer le maintien en position dudit dispositif (100) sur ledit panier de basket-ball (130) tout en autorisant le pliage dudit dispositif (100).

## Description

### [Domaine technique

La présente invention se rapporte de manière générale au domaine du sport et plus particulièrement du basket-ball. Elle concerne en particulier un dispositif de filet de basket-ball amovible.

### Arrière-Plan Technologique

Dans le sport du basket-ball, à l'instar de tout type de terrain sportif, un terrain de basket-ball nécessite un certain nombre d'éléments indispensables à l'exécution du jeu. Un tel terrain de jeu comporte au moins un arceau de réception du ballon, communément appelé panier, cercle ou encore cerceau. L'arceau a sensiblement un diamètre de 45 centimètres et c'est à travers lui que le ballon doit passer pour que des points soient comptabilisés. L'arceau est habituellement monté sur une planche, communément appelée panneau, à au moins une des extrémités du terrain. L'ensemble composé de l'arceau et du panneau est soutenu par un socle d'une certaine hauteur. Cette hauteur est ajustable selon l'âge des joueurs : elle peut aller de 2,60 mètres pour les plus jeunes joueurs à 3,05 mètres pour les plus âgés. En complément, un filet de basket-ball de forme tubulaire, de diamètre équivalent à celui de l'arceau, ouvert à chacune de ses extrémités est généralement attaché à l'arceau.

Dans le sport du basket-ball, à l'instar de tout type de terrain sportif, un terrain de basket-ball nécessite un certain nombre d'éléments indispensables à l'exécution du jeu. Un tel terrain de jeu comporte au moins un arceau de réception du ballon, communément appelé panier, cercle ou encore cerceau. L'arceau a sensiblement un diamètre de 45 centimètres et c'est à travers lui que le ballon doit passer pour que des points soient comptabilisés. L'arceau est habituellement monté sur une planche, communément appelée panneau, à au moins une des extrémités du terrain. L'ensemble composé de l'arceau et du panneau est soutenu par un socle d'une certaine hauteur. Cette hauteur est ajustable selon l'âge des joueurs : elle peut aller de 2,60 mètres pour les plus jeunes joueurs à 3,05 mètres pour les plus âgés. En complément, un filet de basket-ball de forme tubulaire, de diamètre équivalent à celui de l'arceau, ouvert à chacune de ses extrémités est généralement attaché à l'arceau.

Un tel filet permet à la fois de faciliter la récupération du ballon et d'aider à confirmer la validité du point dans des cas incertains. A cet effet, le filet de basket-ball, de par sa forme, permet de centrer et freiner le ballon quand il tombe, évitant que le ballon ne parte trop loin et permettant ainsi aux joueurs de savoir à l'avance où récupérer le ballon et de le remettre en jeu rapidement. De plus, selon l'angle de vue et/ou la réverbération sur le panneau, il peut s'avérer difficile dans certains cas de s'assurer que le ballon est bien passé dans l'arceau, le filet permet d'avoir cette confirmation par le son produit au contact du filet, lors du passage du ballon à travers l'arceau. Toutefois, les paniers de basket-ball, notamment en extérieur, ne disposent pas toujours de filet parce qu'ils sont soumis aux intempéries et aux dégradations. De plus, la hauteur de ces paniers ne facilite pas son remplacement, les coûts d'entretien pouvant être importants et non supportés. Or, les joueurs de basket-ball s'accordent tous à dire qu'ils préfèrent jouer avec un filet pour toutes les raisons précitées. Pour répondre à cette problématique, un dispositif de filet de basket-ball amovible, destiné à être installé sur tout panier de basket-ball, trouve tout son intérêt.

Les brevets américains US 5,405,132 et US 5,584,479 divulguent un dispositif de filet de basket-ball amovible constitué d'un anneau fait d'un matériau plastique et/ou métallique, moulé d'un seul tenant, disposant de trous pour connecter les cordons d'un filet. La structure de l'anneau d'un tel dispositif doit être suffisamment rigide pour que ledit dispositif puisse tenir en position et rester stable sur le panier de basket-ball, ce qui nécessite un compromis matériau présentant ainsi une élasticité limitée. Cette élasticité limitée empêche notamment de plier et/ou de courber le dispositif tout en garantissant le maintien de sa forme et de son volume après la déformation. Cette rigidité peut entrainer une cassure de l'anneau en cas de contraintes de pliage et/ou d'écrasement allant au-delà de sa limite d'élasticité ou même de chocs répétés. Un tel dispositif est ainsi encombrant notamment lors de son transport mais également sensible aux chocs, au sol par exemple, et à des déformations répétées pouvant engendrer une usure précoce du fait d'une dégradation de la forme dudit dispositif, indispensable à l'utilisation qui en est faite.

### Résumé de l'invention

La présente invention vise à remédier aux inconvénients précités notamment à améliorer la flexibilité dudit dispositif. Ainsi, l'invention divulgue un dispositif de filet de basket-ball amovible, destiné à être installé sur un panier de basket-ball, comportant un anneau constitué d'un matériau souple sur lequel est fixé un filet de basket-ball. Afin de rigidifier le dispositif, ledit anneau est armé d'une tige de renfort flexible avec une rigidité supérieure à celle du matériau souple dudit anneau. Cette conception permet ainsi de disposer d'un dispositif pliable conservant sa forme de panier de basket-ball après l'avoir déplié, tout en assurant un maintien stable une fois placé sur le panier de basket-ball et présentant une bonne absorption des chocs. Un tel dispositif peut ainsi être facilement déformable et donc transportable du fait de son encombrement réduit, en étant, par exemple, rangé dans un sac de sport ou bien dans un sac dédié.

À cet effet, l'invention propose un dispositif de filet de basket-ball amovible, destiné à être installé sur un panier de basket-ball contenant un cerceau. Ledit dispositif comporte un anneau comprenant un diamètre intérieur et un diamètre extérieur. Ces deux diamètres définissent entre eux la largeur de l'anneau sur laquelle est fixé un filet de basket-ball. L'anneau est constitué, quant à lui, d'un premier matériau présentant un premier module d'élasticité. Ledit anneau est armé d'une tige de renfort circulaire fixée au premier matériau. Ladite tige de renfort est constituée d'un deuxième matériau présentant un deuxième module d'élasticité qui est supérieur à celui du premier matériau. L'agencement dudit dispositif ainsi décrit permet d'assurer le maintien en position dudit dispositif sur ledit panier de basket-ball tout en autorisant le pliage dudit dispositif.

Préférentiellement, le diamètre de la tige de renfort circulaire est plus proche du diamètre intérieur dudit anneau que du diamètre extérieur.

Dans un mode de réalisation préféré, le diamètre intérieur de l'anneau est légèrement inférieur au diamètre du cerceau du panier de basket-ball. Dans ce même mode, le diamètre extérieur dudit anneau est, quant à lui, supérieur au diamètre du cerceau du panier de basket-ball.

Préférentiellement, l'anneau a une largeur comprise entre 4 et 10 centimètres.

Pour disposer d'un premier matériau suffisamment souple pour se plier sans se déformer, le premier matériau de l'anneau peut être constitué principalement de caoutchouc.

Pour répondre aux exigences de résistances mécaniques attendues pour le deuxième matériau, la tige de renfort circulaire peut être constituée d'un ou plusieurs fils en fibre d'aramide, de carbone, de verre et/ou de métal.

Dans un mode de réalisation préféré, la tige de renfort circulaire est placée à l'intérieur du premier matériau dudit anneau.

Afin de concevoir un dispositif de filet de basket-ball amovible, l'invention propose un procédé de fabrication d'un tel dispositif comprenant au moins un anneau comportant un diamètre intérieur et un diamètre extérieur définissant entre eux une largeur dudit anneau sur laquelle est fixé un filet de basket-ball. Ledit anneau est constitué d'un premier matériau présentant un premier module d'élasticité et est armé d'une tige de renfort circulaire fixée au premier matériau. Ladite tige de renfort est constituée d'un deuxième matériau présentant un deuxième module d'élasticité supérieur à celui du premier matériau permettant d'assurer le maintien en position dudit dispositif sur ledit panier de basket-ball tout en autorisant le pliage dudit dispositif. Le procédé comporte les étapes suivantes :
- fourniture d'un pneumatique ayant un diamètre intérieur correspondant au diamètre intérieur dudit anneau ;
- découpe du pneumatique sur la largeur souhaitée pour l'anneau dudit dispositif ;
- fixation du filet de basket-ball sur la largeur dudit anneau.

Dans un mode de réalisation préféré, l'étape de fixation du filet de basket-ball sur la largeur dudit anneau consiste à :
- percer des trous dans la largeur de l'anneau à proximité du diamètre intérieur de l'anneau, lesdits trous traversant l'épaisseur dudit anneau et étant positionnés entre une tringle du pneumatique, correspondant à ladite tige de renfort circulaire, et le diamètre extérieur dudit anneau ;
- introduire un collier de serrage dans chacun des trous et dans une boucle du filet de basket-ball ;
- refermer les colliers de serrage sur le filet de basket-ball de part et d'autre de ladite tringle.

Afin de s'inscrire dans une filière de recyclage et ainsi de préservation de l'environnement, le filet de basket-ball peut être réalisé à partir de la matière d'un filet de pêche usagé.

### Brève description des dessins

L'invention sera mieux comprise et d'autres caractéristiques et avantages de celle-ci apparaîtront à la lecture de la description suivante de modes de réalisation particuliers de l'invention, donnés à titre d'exemples illustratifs et non limitatifs et faisant référence aux dessins annexés, parmi lesquels :

La figure 1 montre une vue en perspective du dispositif de filet de basket-ball selon l'invention illustrant la manière dont le dispositif est mis en place sur un panier de basket-ball.

La figure 2 montre une vue de dessus du dispositif de filet de basket-ball amovible selon l'invention.

La figure 3 montre une vue en coupe du dispositif conforme à l'invention, selon la coupe AA définie en figure 2.

La figure 4 montre une vue de dessus du dispositif de filet de basket-ball amovible de la figure 2 dans une configuration où ledit dispositif est replié.

La figure 5 montre des vues schématiques de réalisation du dispositif de filet de basket-ball amovible à l'aide d'un pneumatique.

### Description détaillée

Afin de simplifier la description, une même référence est utilisée dans différentes figures pour désigner un même objet. Ainsi, lorsque la description cite un objet référencé, cet objet pourra être identifié sur plusieurs figures. En outre, les figures ainsi que la description sont données à titre d'exemples non limitatifs de réalisation.

Tel qu'illustré sur la figure 1, ledit dispositif 100 comporte un anneau 110 et un filet de basket-ball 120. Ledit dispositif 100 peut être installé temporairement sur un panier de basket-ball 130 contenant un cerceau 131. À cet effet, le dispositif 100 et un ballon de basket-ball 200 positionné et enfermé dans le filet 120 dudit dispositif 100 sont lancés ensemble en direction du panier de basket-ball 130. Le filet de basket-ball 120 est suffisamment grand et resserré pour assurer le maintien du ballon de basket-ball 200 dans ledit filet 120. Préférentiellement, un nœud peut être réalisé avec le filet de basket-ball 120 pour renforcer le maintien du ballon de basket-ball 200 au sein dudit dispositif 100. Ainsi, le lancer du ballon de basket-ball 200 en direction du panier de basket-ball 200 entraine ledit dispositif 100 par-dessus le panier de basket-ball 130 en vue de faire passer le ballon de basket-ball à travers le cerceau 131. Lorsque le ballon de basket-ball 200 passe à travers le cerceau 131, l'anneau 110 du dispositif 100 est, quant à lui, retenu par le cerceau 131 du fait de son diamètre supérieur à celui du cerceau 131 du panier de basket-ball 130. Cela permet ainsi de déposer ledit dispositif 100 sur ledit panier 130. Ledit filet 120 s'ouvre sous le poids du ballon de basket-ball 200 qui retombe au sol. Pour enlever ledit dispositif 100 du panier de basket-ball 130, il faut appliquer le mouvement inverse, à savoir lancer le ballon de basket-ball 200 par-dessous le panier de basket-ball 130 en direction du cerceau 131. Une fois que le ballon de basket-ball 200 passe par le cerceau 131, ledit ballon 200, freiné par le filet 120, emporte avec lui ledit dispositif 100. Ainsi, ledit dispositif 100 est retiré du cerceau 131 et donc du panier de basket-ball 130. Ledit dispositif 100 et ledit ballon 200 retombent, par la suite, par gravité en direction du sol et peuvent ainsi être récupérés par l'utilisateur placé à proximité de la zone de réception.

Un dispositif de filet de basket-ball amovible 100, conforme à l'invention est illustré sur les figures 2 à 4. Ledit dispositif 100 comprend deux éléments principaux à savoir un anneau 110 et un filet de basket-ball 120. Ledit anneau 110 dudit dispositif comporte un diamètre intérieur 111 et un diamètre extérieur 112. La distance entre le diamètre intérieur 111 et le diamètre extérieur 112 définit la largeur 113 dudit anneau 110. Ledit filet de basket-ball 120 est fixé sur ladite largeur 113. Les moyens de fixation du filet de basket-ball 120 sur ladite largeur 113 seront décrits plus loin dans la présente description. Ledit anneau 110 est constitué principalement d'un premier matériau renforcé par une tige de renfort circulaire 114. Le premier matériau présente un premier module d'élasticité et la tige de renfort 114 est constitué d'un deuxième matériau présentant un deuxième module d'élasticité. Un tel module permet de mesurer la rigidité d'un matériau et/ou sa tendance à se plier. Un module d'élasticité élevé caractérise un matériau rigide alors qu'un module d'élasticité bas caractérise un matériau élastique. Dans le cas de la présente invention, le deuxième module d'élasticité est supérieur au premier module d'élasticité du premier matériau. Ainsi, le deuxième matériau est plus rigide que le premier matériau.

À ce titre, ledit anneau 110 est constitué d'un premier matériau suffisamment souple pour permettre audit dispositif 100 de se plier et/ou se courber aisément sans se rompre et ce, de manière réversible. En effet, dans le cas d'utilisation, tel qu'illustré sur les figures 3 et 4, cette souplesse apportée par ce premier matériau peut permettre audit anneau 110 d'une part d'épouser au moins partiellement la forme du cerceau 131 du panier de basket-ball 130. Cela permet en outre de protéger les mains des joueurs du cerceau 131 lorsque les joueurs rentrent directement le ballon de basket-ball 200 dans le panier de basket-ball 130 en s'accrochant au cerceau 131 à une ou deux mains. En effet, le cerceau 131 étant à l'extérieur, celui-ci peut être abimé voire rouillé et peut blesser un joueur sur ce type d'action. D'autre part, cette souplesse permet également audit anneau 110 de se replier sur lui-même sans se détériorer. En complément, le premier matériau peut également être choisi pour favoriser l'adhérence dudit dispositif 100 sur le panier de basket-ball 130. Le choix d'un tel premier matériau peut aussi être fait pour apporter du poids audit dispositif 100 afin de lester ledit dispositif 100 au centre dudit panier de basket-ball 130 sans risque, par exemple, de voir ledit dispositif 100 s'envoler suite à de fortes rafales de vent ou d'être sensible aux moindres sollicitations appliquées sur le panier de basket-ball 130.

Dans un mode de réalisation préféré, afin de disposer d'un premier matériau suffisamment souple, ledit premier matériau dudit anneau 110 peut être constitué principalement de caoutchouc. Le caoutchouc est un élastomère et les élastomères sont des polymères reconnus pour présenter de très bonnes propriétés élastiques supportant d'importantes déformations avant rupture. En effet, les élastomères sont composés de macromolécules entrelacées comme un « tas de vers » formant des ponts entre elles. Sous contrainte, les molécules glissent sauf au niveau des ponts donnant à l'élastomère une mémoire de forme. Ainsi, sous contrainte mécanique, les segments entre deux ponts s'étirent. À l'inverse, quand la contrainte mécanique cesse, les mouvements de relaxation entre les molécules ramènent les molécules à leur configuration et donc à leur forme initiale. En outre, afin d'améliorer certaines propriétés d'un tel matériau notamment la résistance au vieillissement et à l'environnement suite à des expositions répétées aux rayons UV et à l'ozone, des protections de surface peuvent être envisagées, par exemple, par peinture ou autre.

Tel qu'illustré sur les figures 2 à 4, la tige de renfort circulaire 114 est fixée au premier matériau constituant ledit anneau 110, préférentiellement à l'intérieur dudit premier matériau. Une telle tige de renfort circulaire 114 est plus rigide que le premier matériau. Selon un mode de réalisation préféré, le diamètre de ladite tige 114 est plus proche du diamètre intérieur 111 que du diamètre extérieur 112 dudit anneau 110 et se trouve très proche du diamètre du cerceau 131, voire même de la même taille. Ce mode de réalisation préféré permet d'optimiser au mieux le maintien dudit dispositif 100 sur le panier de basket-ball 130. En effet, cela évite, par exemple, que la flexibilité du premier matériau ne fasse glisser ledit dispositif 100 à travers le cerceau 131 lors du passage du ballon de basket-ball 200. Ladite tige 114 est constituée d'un deuxième matériau flexible, rendant le pliage en huit dudit dispositif 100 possible et présentant de bonnes propriétés mécaniques, telles que, par exemple, un module d'élasticité plus élevé que le module d'élasticité du premier matériau et une haute résistance à la traction, permettant d'assurer le rôle de renfort au sein dudit anneau 110. En effet, la résistance à la traction est la résistance d'un matériau à la rupture lorsqu'il est soumis à une force de traction à savoir lorsqu'il est soumis à une sollicitation consistant à l'étirer. En d'autres termes, c'est la contrainte maximale que le matériau peut supporter lorsqu'il est étiré avant de rompre. Ladite tige 114 assure ainsi le maintien en forme dudit dispositif 100 sur le panier de basket-ball 130 en phase de « repos » et en phase de jeu. Le maintien en forme doit être suffisamment important pour empêcher que l'anneau 110 plie lors du passage du ballon 200 dans le filet 120. Bien que plus rigide que le premier matériau, le deuxième matériau dispose d'une certaine flexibilité permettant d'être plié en huit par torsion pour être en configuration de stockage minimal, tel qu'illustré en figure 4. La présence de ladite tige de renfort circulaire 114 permet ainsi de renforcer ledit dispositif 100, garantissant à la fois le positionnement dudit dispositif 100 au centre du panier de basket-ball 130 et la tenue en forme circulaire dudit dispositif 100 sans risque d'extension ou de déformation irréversible dudit dispositif 100, notamment lors de pliages successifs.

Selon un mode préférentiel, afin de répondre aux performances mécaniques attendues pour le deuxième matériau dudit anneau 110, décrites précédemment dans la présente description, ladite tige de renfort circulaire 114 peut être constituée d'un ou plusieurs fils en fibre d'aramide, de carbone, de verre, de métal, de plastique et/ou autres présentant les propriétés mécaniques attendues, formant un ruban ou un câble qui, enroulés, forment un cercle. En effet, de tels matériaux sont aptes à un tel renforcement notamment du fait de leur haute performance mécanique. Par exemple, dans le cas de la fibre d'aramide, les chaînes la composant sont fortement orientées dans le sens de l'axe de la fibre, de sorte que les forces d'interactions moléculaires peuvent être exploitées pour la résistance mécanique. Parallèlement, dans le cas de la fibre de carbone, les atomes de carbone la composant sont agglomérés dans des microcristaux longs et plats alignés parallèlement à l'axe de la fibre. Ces structures ainsi décrites permettent de rendre les fibres d'aramide et de carbone hautement résistantes mécaniquement à savoir notamment avec un module d'élasticité élevé et une forte résistance en traction.

Le diamètre intérieur 111 dudit anneau 110 est dimensionné afin de permettre le passage d'un ballon de basket-ball 200 standard. Ainsi, dans un mode de réalisation préférentiel, le diamètre intérieur 111 dudit anneau 110 est sensiblement proche, voire légèrement inférieur au diamètre du cerceau 131 du panier de basket-ball 130, à savoir de l'ordre de 45 centimètres. Préférentiellement mais non limitativement, il peut être compris entre 40 et 44 centimètres. Parallèlement, le diamètre extérieur 112 dudit anneau 110 est dimensionné pour que ledit anneau 110 recouvre le cerceau 131 dudit panier de basket-ball 130. Ainsi, dans ce même mode de réalisation, le diamètre extérieur 112 dudit anneau 110 est supérieur au diamètre du cerceau 131 du panier de basket-ball 130. Le diamètre extérieur 112 peut, par exemple, être compris entre 46 et 54 centimètres.

Tel qu'illustré sur la figure 3, la largeur 113 dudit anneau 110 est dimensionnée, quant à elle, pour permettre audit anneau 110, une fois positionné sur le panier de basket-ball 130, de recouvrir l'intégralité du cerceau 131 dudit panier 130. Ainsi, dans un mode de réalisation préféré, la largeur 113 dudit anneau 110 est comprise entre 4 et 10 centimètres, préférentiellement entre 5 et 6 centimètres.

Le procédé de fabrication du dispositif de filet de basket-ball amovible 100 consiste, d'une part, à la fabrication de l'anneau 110 et, d'autre part, à la fixation du filet de basket-ball 120 sur ledit anneau 110.

Selon un premier mode de réalisation, la fabrication de l'anneau 110 est réalisée à partir de la tige de renfort 114 confectionnée en forme de cerceau sur lequel le premier matériau est surmoulé.

Selon un mode de fabrication préféré et tel qu'illustré sur la figure 5, ledit anneau 110 peut être découpé dans un pneumatique, par exemple un pneu de vélo 320 mais également un pneu de moto 320 ou de voiture 310, préférentiellement un pneumatique usagé afin de favoriser les filières de recyclage et de valorisation des déchets. En effet, les pneumatiques comportent un premier matériau souple, principalement constitué de caoutchouc, contenant une tige de renfort circulaire plus rigide nommée tringle 330. Une telle tringle 330 permet de maintenir en place le pneumatique 310 ou 320 dans une jante en rigidifiant son diamètre intérieur pour que celui-ci ne se désolidarise pas de ladite jante.

À ce titre, le procédé de fabrication dudit dispositif 100 consiste dans un premier temps à sélectionner et récupérer un pneumatique 310 ou 320 dont le diamètre intérieur correspond au diamètre intérieur 111 souhaité pour l'anneau 110. Comme précisé précédemment dans la présente description, le diamètre intérieur 111 dudit anneau 110 est préférentiellement compris entre 40 et 44 centimètres, ce qui correspond également à des pneumatiques de 16 à 18 pouces. Il est possible de retrouver cette information sur les inscriptions présentes sur le flanc des pneumatiques. En complément, le choix du pneumatique peut également se porter sur sa courbure naturelle. À cet effet, un pneumatique de vélo ou de moto 320 présente une courbure qui peut permettre de mieux épouser la forme du cerceau 131 du panier de basket-ball 130.

Une fois le pneumatique sélectionné, le procédé de fabrication dudit dispositif 100 et notamment de l'anneau 110 comporte une étape consistant à découper une bande de pneumatique sur une largeur correspondant à la largeur 113 souhaitée pour l'anneau 110 dudit dispositif 100. À ce titre, la découpe peut être réalisée à l'aide d'un couteau finement aiguisé venant scier le pneumatique placé, par exemple, sur une machine tournante, en suivant le tracé de la zone de découpe préalablement défini. En variante, il est possible d'utiliser tout autre type d'outils de découpe permettant de découper une bande de pneumatique tel que, par exemple, une machine de découpe laser, une scie électrique ou même un marteau avec un burin. En fonction du type de pneumatique sélectionné, la découpe peut se faire sur différentes zones du pneumatique. À titre d'exemple illustratif mais non limitatif, dans le cas d'un pneu de vélo ou de moto 320, tel qu'illustré en figure 5, la découpe 321 peut se faire au niveau de la bande de roulement. Parallèlement, dans le cas d'un pneu de voiture 310 plus large, tel qu'illustré en figure 5, la découpe 311 peut se faire uniquement dans le flanc, partie latérale du pneumatique. De manière alternative, l'homme du métier pourra utiliser tout autre plan de découpe d'un pneumatique permettant d'obtenir le dimensionnement souhaité pour ledit anneau 110. À ce stade du procédé de fabrication dudit dispositif 100, il est obtenu une bande de pneumatique, correspondant audit anneau 100, principalement constituée de caoutchouc armé d'une tringle 330, correspondant à ladite tige de renfort circulaire 114 au sein dudit dispositif 100. La découpe du pneu forme ainsi l'anneau 110 du dispositif 100, la tringle 330 du pneu constituant la tige de renfort 114.

Afin de finaliser l'élaboration dudit dispositif 100, une fois l'anneau 110 obtenu avec la tige de renfort 114, ledit procédé de fabrication dudit dispositif 100 comporte une dernière étape de fixation du filet de basketball 120 sur la largeur 113 dudit anneau 100. La fixation dudit filet 120 sur la largeur dudit anneau 120 peut se faire, par exemple, par clipsage voire même collage.

Dans un mode de réalisation préféré et tel qu'illustré sur la figure 2, une fois le pneumatique découpé et ledit anneau 110 ainsi obtenu, l'étape de fixation dudit filet 120 sur ledit anneau 100 consiste, dans un premier temps, à venir perforer la largeur 113 dudit anneau 110, par exemple, par poinçonnage. Cette étape de perforation consiste à réaliser des trous 115 dans la largeur 113 dudit anneau 110, préférentiellement au nombre de douze afin de disposer de douze points d'accroche pour ledit filet 120 correspondant aux douze boucles constituant un filet de basket-ball 120 standard. De tels trous 115 traversent l'épaisseur dudit anneau 110 et sont réalisés pour être préférentiellement positionnés entre la tige de renfort circulaire 114 et le diamètre extérieur 112 dudit anneau à proximité du diamètre intérieur 111. Un tel positionnement des trous 115 permet d'utiliser la tige de renfort 114 pour renforcer également les trous 115 afin d'éviter un déchirement desdits trous 115 lorsqu'un mouvement de traction est appliqué sur ledit filet 120. Dans un second temps, une étape d'introduction d'un collier de serrage 116 dans chacun des trous 115 et dans chacune des boucles dudit filet 120 est mise en place. Il s'en suit une dernière étape consistant à venir refermer les colliers de serrage 116 afin de définitivement fixer ledit filet de basket-ball 120 audit anneau 110 dudit dispositif 100. Le positionnement des colliers de serrage 116 de part et d'autre de la tige de renfort 114 permettent ainsi d'assurer le maintien en position dudit filet 120 sans risque de déchirer l'anneau 110 lors de son utilisation. À titre d'exemple préféré mais non limitatif, des colliers de serrage de la marque Serflex^{®} pourront être utilisés. En variante, l'homme du métier pourra utiliser tout autre type de moyen de fixation du filet 120 compatible avec l'utilisation qui en est faite au sein dudit dispositif 100, tel que des attaches, des agrafes, ou tout autre moyen pour une fixation simple et efficace du filet de basket-ball 112 à la largeur 113 dudit anneau 110. Il est également possible d'imaginer des moyens de fixation permettant de retirer facilement le filet de basket-ball 120 dudit dispositif 100, dans le cas où l'utilisateur souhaiterait changer le filet de basket-ball 120, tels que des épingles à nourrice par exemple.

Dans un mode de réalisation préféré, afin de favoriser des filières de recyclage et de valorisation de déchets plastiques, ledit filet de basket-ball 120, dimensionné pour recevoir un ballon de basket-ball 200 et permettre le passage à travers celui-ci, peut être réalisé à partir de la matière d'un filet de pêche usagé. En effet, de tels filets de pêche sont constitués principalement de matière plastique à base, par exemple, de polyamide, de polyéthylène ou de polypropylène. De tels matières peuvent générer des déchets polluants pour l'environnement qui sont, à ce jour, mal gérés et très peu valorisés.

Il sera apprécié de l'homme du métier que la présente divulgation n'est pas limitée à ce qui est particulièrement montré et décrit ci-dessus. D'autres modifications peuvent être envisagées sans sortir du cadre de la présente invention définie par les revendications ci-annexées.

Notamment, dans l'exemple préféré décrit précédemment, la tige de renfort circulaire 114 est décrite comme se trouvant à l'intérieur du premier matériau constituant ledit anneau 110. En variante, il est possible d'imaginer d'avoir une tige de renfort circulaire 114 sur la partie inférieure ou supérieure dudit anneau 110, à l'extérieur de celui-ci de manière visible ou non. Dans ce mode de réalisation, ladite tige de renfort circulaire 114 peut être fixée audit anneau 110 par collage, avec des agrafes ou tout autre type de moyen de fixation compatible avec l'utilisation qui en est faite au sein dudit dispositif 100. L'important est d'avoir un anneau 110 constitué d'un matériau souple et comprenant une tige de renfort circulaire 114.

De même, l'invention décrit un mode de réalisation préféré présentant un anneau 110 avec une seule tige de renfort circulaire 114. En variante, il est possible d'avoir plusieurs tiges de renfort circulaires 114. Par exemple, une tige de renfort circulaire 114 peut être positionnée à proximité du diamètre intérieur 111 dudit anneau 110 et une autre tige de renfort circulaire 114 peut se trouver à proximité du diamètre extérieur 112 dudit anneau 110. L'important est d'avoir des tiges de renforts permettant de rigidifier ledit anneau 110 tout en autorisant le pliage dudit dispositif 100.]

## Revendications

1. Dispositif de filet de basket-ball amovible (100), destiné à être installé sur un panier de basket-ball (130) contenant un cerceau (131), comprenant un anneau (110) comportant un diamètre intérieur (111) et un diamètre extérieur (112) définissant entre ces deux diamètres une largeur (113) dudit anneau (110) sur laquelle est fixé un filet de basket-ball (120), ledit dispositif étant **caractérisé en ce que** ledit anneau (110) est constitué d'un premier matériau présentant un premier module d'élasticité et est armé d'une tige de renfort circulaire (114) fixée au premier matériau et constituée d'un deuxième matériau présentant un deuxième module d'élasticité supérieur à celui du premier matériau permettant d'assurer le maintien en position dudit dispositif (100) sur ledit panier de basket-ball (130) tout en autorisant le pliage dudit dispositif (100).

2. Dispositif de filet de basket-ball amovible (100) selon la revendication 1, dans lequel le diamètre de la tige de renfort circulaire (114) est plus proche du diamètre intérieur (111) dudit anneau (110) que du diamètre extérieur (112).

3. Dispositif de filet de basket-ball amovible (100) selon l'une des revendications précédentes, pour lequel le diamètre intérieur (111) de l'anneau (110) est légèrement inférieur au diamètre du cerceau (131) du panier de basket-ball (130) et le diamètre extérieur (112) de l'anneau (110) est supérieur au diamètre du cerceau (131) du panier de basket-ball (130).

4. Dispositif de filet de basket-ball amovible (100) selon l'une des revendications précédentes, pour lequel l'anneau (110) a une largeur (113) comprise entre 4 et 10 centimètres.

5. Dispositif de filet de basket-ball amovible (100) selon l'une des revendications précédentes, pour lequel le premier matériau de l'anneau (110) est constitué principalement de caoutchouc.

6. Dispositif de filet de basket-ball amovible (100) selon l'une des revendications précédentes, pour lequel ladite tige de renfort (114) est constituée d'un ou de plusieurs fils en fibre d'aramide, de carbone, de verre, de métal et/ou de plastique.

7. Dispositif de filet de basket-ball amovible (100) selon l'une des revendications précédentes, pour lequel ladite tige de renfort (114) est placée à l'intérieur du premier matériau dudit anneau (110).

8. Procédé de fabrication d'un dispositif de filet de basket-ball amovible (100) comprenant au moins un anneau (110) comportant un diamètre intérieur (111) et un diamètre extérieur (112) définissant entre ces deux diamètres une largeur (113) dudit anneau (110) sur laquelle est fixé un filet de basket-ball (120), ledit anneau (110) étant constitué d'un premier matériau présentant un premier module d'élasticité et étant armé d'une tige de renfort circulaire (114) fixée au premier matériau et constituée d'un deuxième matériau présentant un deuxième module d'élasticité supérieur à celui du premier matériau permettant d'assurer le maintien en position dudit dispositif (100) sur ledit panier de basket-ball (130) tout en autorisant le pliage dudit dispositif (100), ledit procédé comportant les étapes suivantes :
- fourniture d'un pneumatique (310 ou 320) ayant un diamètre intérieur correspondant au diamètre intérieur (111) dudit anneau (110) ;
- découpe (311 ou 321) du pneumatique (310 ou 320) sur la largeur (113) souhaitée pour l'anneau (110) dudit dispositif (100) ;
- fixation du filet de basket-ball (120) sur la largeur (113) dudit anneau (110).

9. Procédé de fabrication d'un dispositif de filet de basket-ball amovible (100) selon la revendication précédente, dans lequel l'étape de fixation du filet de basket-ball (120) consiste à :
- percer des trous (115) dans la largeur (113) de l'anneau (110) à proximité du diamètre intérieur (111), lesdits trous (115) traversant l'épaisseur dudit anneau (110) et étant positionnés entre une tringle (330) du pneumatique (310 ou 320), correspondant à ladite tige de renfort circulaire (114), et le diamètre extérieur (112) dudit anneau (110) ;
- introduire un collier de serrage (116) dans chacun des trous (115) et dans chacune des boucles du filet de basket-ball (120) ;
- refermer les colliers de serrage (116) sur le filet de basket-ball (120).

10. Procédé de fabrication d'un dispositif de filet de basket-ball amovible (100) selon l'une des revendications 7 à 8, dans lequel ledit filet de basket-ball (120) est réalisé à partir de la matière d'un filet de pêche usagé.
